# DEMANDE DE BREVET EUROPEEN

(11) **EP 2 887 372 A1**
(43) Date de publication de la demande: **24.06.2015**
(21) Numéro de dépôt: 13290325.3
(22) Date de dépôt: 20.12.2013
(51) Int. Cl.: H01H 31/00

(54) **Arrangement de commutation mécanique apte à la commande de contacts électriques haute tension**

(71) Demandeur: Siemens Aktiengesellschaft, 80333 München (DE)
(72) Inventeur: Carrante, Fabien, 38130 Echirolles (FR); Schotte, Denis, 38400 Saint Martin d'Hères (FR)
(74) Mandataire: Maier, Daniel Oliver

(57) **Abrégé**

La présente invention décrit un arrangement de commutation mécanique apte à la commande de contacts électriques haute tension sous enveloppe métallique comprenant :
- un rail de guidage (RG) sur lequel un point d'ancrage (PA) se déplace sous une première course (Co1) ;
- la première course (Co1) est définie par un premier et un deuxième contacteurs (C1, C2) disposés en bordure du rail de guidage et assurant un premier et un deuxième points de contact avec le point d'ancrage aux extrémités de la première course (Co1) ;
- les dits premier et deuxième contacteurs (C1, C2) présentent respectivement un mode de commutation mécanique ouvert ou fermé d'une commande de contacts électriques ; caractérisé en ce que :
- en prolongement de la première course (Co1), le rail de guidage (RG) comprend une deuxième course (Co2) sous laquelle le point d'ancrage (PA) se déplace entre le deuxième contacteur (C2) et un troisième contacteur (C3);
- le troisième contacteur (C3) est disposé en bordure du rail de guidage et assure un troisième point de contact entre le point d'ancrage et le troisième contacteur (C3).

## Description

La présente invention concerne un arrangement de commutation mécanique apte à la commande de contacts électriques haute tension sous enveloppe métallique selon le préambule de la revendication 1.

Les postes électriques sous enveloppe métallique (ou Gas Insulated Substation en anglais, communément désigné par la terminologie GIS) comprennent des éléments de coupures électriques adaptés à disjoncter ou alimenter des réseaux électriques à haute tension. Ces éléments de coupure électrique sont commandés par des modules comprenant au moins un arrangement de commutation sous enveloppe métallique aussi appelées sectionneurs.

Un tel arrangement cité par référence est décrit par WO2010-149482 présentant un moyen de commutation mécanique ayant trois positions possibles définies par deux types de fonctionnalité de sectionneur :
- une première fonction dite de sectionneur, permettant de connecter ou de séparer, au moyen du contact mobile 110, des premier et deuxième connecteurs (30, 40) ;
- une seconde fonction dite de sectionneur de terre, permettant de relier, au moyen du contact mobile 120, le premier et le troisième connecteur (30, 50), ledit troisième connecteur (50) étant relié à l'enveloppe (300) et donc à la masse (ou à la terre), cette fonction assurant ainsi la mise à la terre du premier connecteur (30).

Selon ces deux fonctionnalités, les trois modes de commutations permettent un établissement des trois positions de fonctionnement du commutateur selon le schéma de positionnement suivant :
- 1^{ière} position 1 (1^{er} mode de commutation) : sectionneur de terre fermé et sectionneur ouvert, avec le premier connecteur (30) à la fois mis à la terre et isolé du deuxième connecteur (40) ;
- 2^{ième} position 2 (3ième mode de commutation) : sectionneur de terre ouvert et sectionneur ouvert, les trois connecteurs (50, 30, 40) sont isolés entre eux ;
- 3^{ième} position 3 (2ième mode de commutation) : sectionneur de terre ouvert et sectionneur fermé, avec les premier et deuxième connecteurs (30, 40) connectés électriquement.

Un mécanisme de commande du commutateur fait ainsi passer successivement de la position 1 à la position 2, puis de la position 2 à la position 3, et vice-versa. Ce type de mécanisme se décline sous une grande diversité d'arrangements de commutation mécanique, tels qu'au moyen d'actuateurs de bielles multiples selon des schémas respectant les passages décrits entre les positions 1, 2, 3.

Egalement, il existe aussi des arrangements de commutation mécanique plus simples à deux positions au lieu de trois comme précédemment décrit. Un tel arrangement de commutation mécanique à deux positions apte à la commande de contacts électriques haute tension sous enveloppe métallique comprend :
- un rail de guidage sur lequel un point d'ancrage se déplace sous une première course;
- le point d'ancrage a deux fonctions potentielles, la première étant de créer un contact électrique initiant un mode de commutation « ON/OFF » et/ou la seconde étant de permettre de manoeuvrer un actionneur de commutation ;
- la première course est définie par un premier et un deuxième contacteurs disposés en bordure du rail de guidage et assurant un premier et un deuxième points de contact avec le point d'ancrage aux extrémités de la première course ;
- les dits premier et deuxième contacteurs présentent respectivement un mode de commutation mécanique ouvert ou fermé d'une commande de contacts électriques haute tension (à connecter ou à déconnecter).

Il existe donc de fortes disparités entre les divers types d'arrangement de commutation mécanique à deux et trois positions, ce qui rend leur fabrication, exploitation et maintenance complexe. De plus, en fonction des types d'installation haute tension sous enveloppe métallique, en particulier les arrangements de commutation à deux positions ne présentent pas les mêmes dimensions, mouvements d'actuation, forces et vitesses de commutation.

Un but principal de l'invention est donc de proposer un arrangement de commutation mécanique apte à la commande de contacts électriques haute tension sous enveloppe métallique permettant d'universaliser sous une même configuration des arrangements à deux ainsi qu'à trois positions.

L'invention propose ainsi un arrangement de commutation mécanique apte à la commande de contacts électriques haute tension sous enveloppe métallique selon la revendication 1.

Un ensemble de sous-revendications présente également des avantages de l'invention et sont plus amplement décrits au travers des exemples de réalisation fournis à l'aide de figures décrites :
- Figure 1 :: Schéma de principe d'un arrangement de commutation mécanique selon l'invention,
- Figure 2 :: Principe d'opération manuelle de l'arrangement de commutation selon l'invention,
- Figure 3 :: Principe d'opération électrique de l'arrangement de commutation selon l'invention.

Figure 1 présente un arrangement de commutation mécanique selon l'invention apte à la commande de contacts électriques haute tension sous enveloppe métallique comprenant :
- un rail de guidage (RG) sur lequel un point d'ancrage (PA) se déplace sous une première course (Co1) ;
- la première course (Co1) est définie par un premier et un deuxième contacteurs (C1, C2) disposés en bordure du rail de guidage et assurant un premier et un deuxième points de contact avec le point d'ancrage aux extrémités de la première course (Co1) ;
- les dits premier et deuxième contacteurs (C1, C2) présentent respectivement un mode de commutation mécanique ouvert ou fermé d'une commande de contacts électriques.

Cet arrangement est donc ainsi conforme à un arrangement de commutation à deux positions (connexion par contact du point d'ancrage sur contacteur C1 ou déconnection par contact du point d'ancrage sur contacteur C2) tel que décrit en partie introductive de la présente demande de brevet.

Le point d'ancrage et son positionnement conditionne/commande électriquement et/ou mécaniquement les actes de commutations des contacts électriques souhaités dans une installation à haute tension.

De plus, l'arrangement prévoit que :
- en prolongement de la première course (Co1), le rail de guidage (RG) comprend une deuxième course (Co2) sous laquelle le point d'ancrage (PA) se déplace entre le deuxième contacteur (C2) et un troisième contacteur (C3);
- le troisième contacteur (C3) est disposé en bordure du rail de guidage et assure un troisième point de contact entre le point d'ancrage et le troisième contacteur (C3).

Par ce biais, il est ainsi possible de permettre une commutation mécanique à trois positions sur la même plateforme initiale que l'arrangement à deux positions de commutation. En effet, en se référant aux trois positions 1, 2, 3 décrites en partie introductive de la présente demande de brevet, l'arrangement proposé permet d'obtenir :
- position 1 : connexion d'un sectionneur de terre (mise à la terre « Earthing swith » ES, voir figures 2 et 3) par contact du point d'ancrage sur contacteur C1 avec déconnection garantie d'un sectionneur (connecteur d'une phase « Disconnector » DS, voir figures 2 et 3) par non-contact du point d'ancrage sur contacteur C3 ;
- position 2 : déconnections garanties du sectionneur de terre et du sectionneur par contact du point d'ancrage sur contacteur C2, car aucun contact du point d'ancrage sur contacteurs C1, C3 ;
- position 3 : déconnection du sectionneur de terre par non-contact du point d'ancrage sur contacteur C1 et connexion du sectionneur par contact du point d'ancrage sur contacteur C3.

Ce mécanisme de commande du commutateur fait ainsi passer successivement de la position 1 à la position 2, puis de la position 2 à la position 3, et vice-versa.

Ainsi, à partir d'une configuration de commutation mécanique à deux positions (C1/C2), l'arrangement proposé est aisément adaptable à une configuration de commutation mécanique à trois positions (C1/C2/C3), le rendant ainsi universel.

Afin de mieux garantir la direction de passage et du contact du point d'ancrage sur les contacteurs, en particulier le deuxième contacteur C2 garantissant la déconnection de sectionneur de terre et du sectionneur, pour une configuration à trois positions, l'arrangement selon l'invention prévoir un quatrième contacteur (C4) disposé à proximité du deuxième contacteur (C2), idéalement les deuxième et quatrième contacteurs étant alignés en vis-à-vis de chaque côté du rail de guidage. De cette façon, le deuxième contacteur C2 indique la garantie de déconnection du sectionneur de terre et le quatrième contacteur C4 indique séparément la garantie de déconnection du sectionneur. Il n'y a donc plus d'équivoque sur la garantie de déconnection d'un ou des deux sectionneurs (terre ES/phase DS).

L'arrangement selon l'invention prévoit idéalement que le rail de guidage est matérialisé par une ouverture oblongue d'un simple support sur lequel les contacteurs sont disposés par paire (C1, C2 ; C3, C4) de part et d'autre dudit rail. Ainsi, la dimension du support et les emplacements des contacteurs peuvent être simplement définis en fonction des caractéristiques des installations haute tension.

De manière simple, l'arrangement selon l'invention peut prévoir que le rail de guidage comprend des moyens à coulisse, tels qu'une vis sans fin, commandable électriquement et/ou manuellement. Figures 1, 2 et 3 ne représentent pas d'éléments de motorisation pour des raisons de clarté, mais ceux-ci sont couplés au rail de guidage afin de mouvoir le point d'ancrage entre les différents contacteurs. Entre une unité moteur et l'axe d'entrainement d'une vis-sans-fin en tant que rail de guidage, des blocs d'engrenages (par exemple permettant d'obtenir un effet réducteur de vitesse ou de couple) sont positionnables afin de pouvoir également aisément adapter les forces et vitesses de mouvement du point d'ancrage à la commutation mécanique puis électrique souhaitée.

Avantageusement, et en particulier si une manoeuvre manuelle ou une réinitialisation électrique de déplacement du point d'ancrage est requise, l'arrangement selon l'invention prévoit un moyen dit d'interverrouillage (MI) étant couplé au rail de guidage afin d'autoriser :
- une commande de mise à la terre liée au premier contacteur (C1), une fois que le point d'ancrage a indiqué son départ du troisième contacteur (C3), puis son passage et contact au deuxième contacteur (C2) afin d'atteindre et de venir finalement en contact avec le premier contacteur (C1) ;
- une commande de connexion liée au troisième contacteur (C3), une fois que le point d'ancrage a indiqué son départ du premier contacteur (C1), puis son passage et contact au deuxième contacteur (C2) afin d'atteindre et de venir finalement en contact avec le troisième contacteur (C3) .

De cette façon, le moyen d'interverrouillage permet uniquement des passages permis entre positions 1, 2 et 3 décrites précédemment, même si un opérateur ne peut pas connaitre la dernière position occupée par le point d'ancrage et donc les états de connexion/déconnection des sectionneurs de terre et de phase. Généralement, le moyen d'interverrouillage est ainsi activable manuellement, complémentairement à un module électrique de déplacement du point d'ancrage (PA), en particulier en cas de défaillance dudit module électrique ou d'une maintenance de type manuelle.

Dans le cas d'une manoeuvre manuelle, le moyen d'interverrouillage est activable manuellement par au moins une clé enfichable dans deux serrures, chacune des serrures étant accessible par ouverture d'un obturateur (D1, D2), la dite ouverture étant commandée par le moyen d'interverrouillage. Ainsi, en fonction de la position ouverte ou fermée des obturateurs, un opérateur désireux de déplacer le point d'ancrage pourra ou au contraire ne pourra pas réaliser ce déplacement afin de respecter les passages requis entre les positions 1, 2 et 3 comme décrit précédemment.

De manière simple, l'arrangement selon l'invention prévoit que le moyen d'interverrouillage (MI) est un tube rotatif (TR) et les obturateurs sont des plateaux (D1, D2), idéalement sous forme de demi-disque, disposés respectivement et transversalement à chacune des sections dudit tube et présentant une ouverture (O1, O2) apte à être disposée face à une des deux serrures selon l'angle de rotation du tube.

Figures 2 et 3 présentent des ensemble de vues de face et des deux côtés des différentes positions d'un arrangement selon la figure 1 à trois positions. Il est ainsi plus facile de comprendre la fonctionnalité du système d'interverrouillage et des demi-disques D1, D2 en tant qu'obturateurs potentiels.

Figures 2 A) i) et ii) correspond à la position du point d'ancrage au deuxième et/ou quatrième contacteur C2, C4. Le sectionneur de terre ES (« Earting Switch ») et le sectionneur DS (« Disconnector ») sont déconnectés.

La configuration i) présente un premier positionnement des demi-disques (partie arrondie vers le bas), de façon à permettre un accès à la serrure S1 et obturant simultanément l'accès à la serrure S2 afin de ne permettre qu'un déplacement du point d'ancrage vers le contacteur C1 de la figure 1 (connexion du sectionneur de terre possible).

La configuration ii) présente un second positionnement des demi-disques (partie arrondie vers le haut), de façon à permettre un accès à la serrure S2 et obturant simultanément l'accès à la serrure S1 afin de ne permettre qu'un déplacement du point d'ancrage vers le contacteur C3 de la figure 1 (connexion du sectionneur possible).

Figure 2 B) correspond à la position du point d'ancrage au premier contacteur C1 (sectionneur de terre connecté « ON »). L'accès à la serrure S2 reste avantageusement verrouillé (sectionneur reste déconnecté « OFF »).

Figure 2 C) correspond à la position du point d'ancrage au troisième contacteur C3 (sectionneur connecté « ON »). L'accès à la serrure S1 reste avantageusement verrouillé (sectionneur de terre reste déconnecté « OFF »).

Les figures 3 A), B) et C) sont similaires aux figures 2 A), B) et C), mais représentent un positionnement complémentaires des demi-disques du système d'interverrouillage et du point d'ancrage lors d'un fonctionnement électrique (non manuel) de l'arrangement de commutation mécanique selon l'invention. Les demi-disques sont alors placés verticalement de sorte que leur partie pleine viennent obturer simultanément les deux serrures S1 et S2. Aucune intervention manuelle qui pourrait être dangereuse n'est ainsi possible.

## Revendications

1. Arrangement de commutation mécanique apte à la commande de contacts électriques haute tension sous enveloppe métallique comprenant :
- un rail de guidage (RG) sur lequel un point d'ancrage (PA) se déplace sous une première course (Co1) ;
- la première course (Co1) est définie par un premier et un deuxième contacteurs (C1, C2) disposés en bordure du rail de guidage et assurant un premier et un deuxième points de contact avec le point d'ancrage aux extrémités de la première course (Co1) ;
- les dits premier et deuxième contacteurs (C1, C2) présentent respectivement un mode de commutation mécanique ouvert ou fermé d'une commande de contacts électriques ; **caractérisé en ce que** :
- en prolongement de la première course (Co1), le rail de guidage (RG) comprend une deuxième course (Co2) sous laquelle le point d'ancrage (PA) se déplace entre le deuxième contacteur (C2) et un troisième contacteur (C3) ;
- le troisième contacteur (C3) est disposé en bordure du rail de guidage et assure un troisième point de contact entre le point d'ancrage et le troisième contacteur (C3) .

2. Arrangement selon revendication 1 pour lequel un quatrième contacteur (C4) est disposé à proximité du deuxième contacteur (C2), idéalement les deuxième et quatrième contacteurs étant alignés en vis-à-vis de chaque côté du rail de guidage.

3. Arrangement selon revendication 2 pour lequel le rail de guidage est matérialisé par une ouverture oblongue d'un support sur lequel les contacteurs sont disposés par paire (C1, C2 ; C3, C4) de part et d'autre dudit rail.

4. Arrangement selon revendication 3 pour lequel le rail de guidage comprend des moyens à coulisse, tels qu'une vis sans fin, commandable électriquement et/ou manuellement.

5. Arrangement selon revendication 1 pour lequel un moyen d'interverrouillage (MI) est couplé au rail de guidage afin d'autoriser :
- une commande de mise à la terre liée au premier contacteur (C1), une fois que le point d'ancrage a indiqué son départ du troisième contacteur (C3), puis son passage et contact au deuxième contacteur (C2) afin d'atteindre et de venir finalement en contact avec le premier contacteur (C1) ;
- une commande de connection liée au troisième contacteur (C3), une fois que le point d'ancrage a indiqué son départ du premier contacteur (C1), puis son passage et contact au deuxième contacteur (C2) afin d'atteindre et de venir finalement en contact avec le troisième contacteur (C3) .

6. Arrangement selon revendication 5 pour lequel le moyen d'interverrouillage est activable manuellement par au moins une clé enfichable dans deux serrures, chacune des serrures étant accessible par ouverture d'un obturateur (D1, D2), la dite ouverture étant commandée par le moyen d'interverrouillage.

7. Arrangement selon revendication 6 pour lequel le moyen d'interverrouillage (MI) est un tube rotatif (TR) et les obturateurs sont des plateaux (D1, D2), idéalement sous forme de demi-disque, disposés respectivement et transversalement à chacune des sections dudit tube et présentant une ouverture (O1, O2) apte à être disposée face à une des deux serrures selon l'angle de rotation du tube.

8. Arrangement selon revendication 5, pour lequel le moyen d'interverrouillage est activable manuellement, complémentairement à un module électrique de déplacement du point d'ancrage (PA), en particulier en cas de défaillance dudit module électrique ou d'une maintenance de type manuelle.
